# EUROPÄISCHE PATENTSCHRIFT

(11) **EP 3 109 949 B1**
(45) Veröffentlichungstag und Bekanntmachung des Hinweises auf die Patenterteilung: **21.03.2018**
(21) Anmeldenummer: 16173672.3
(22) Anmeldetag: 09.06.2016
(51) Int. Cl.: H01R 13/193, H01R 13/08, H01R 13/11

(54) **STECKVERBINDER UND GEGENSTECKVERBINDER**
CONNECTOR AND MATING CONNECTOR
CONNECTEUR A FICHES ET CONNECTEUR FEMELLE

(30) Priorität: 24.06.2015 DE 102015211658
(43) Veröffentlichungstag der Anmeldung: 28.12.2016
(73) Patentinhaber: ITT Manufacturing Enterprises LLC, Wilmington, DE 19801 (US)
(72) Erfinder: SINGER, Helmut, 73342 Bad Ditzenbach (DE)
(74) Vertreter: DREISS Patentanwälte PartG mbB

(56) Entgegenhaltungen:
- DE-A1-102012 101 709
- DE-C- 946 363

## Beschreibung

Die Erfindung betrifft einen Steckverbinder und einen Gegensteckverbinder zur Herstellung einer elektrisch leitfähigen Verbindung.

Aus der EP 1 763 110 B1 ist ein Buchsenkontakt zur Herstellung einer elektrischen Steckverbindung bekannt. Ein Kontaktteil weist mindestens eine Kontaktlamelle auf, die federschenkelartig am Kontaktteil angeordnet ist. Die Kontaktlamellen laufen zunächst aufeinander zu und bilden im Kontaktierungsbereich Kontaktpunkte. Ein Steckkontakt wird über einen Öffnungsbereich in den Buchsenkontakt eingeführt. Durch das Einführen des Steckkontakts werden die Kontaktlamellen entgegen einer durch die federnde Anordnung wirkende Kontaktnormalkraft zum Auffedern gezwungen ist der jeweilige Kontaktpunkt der Kontaktlamellen mit dem Steckkontakt kontaktiert.

Es ist somit bekannt, dass während eines Steckvorgangs der zugehörige Kontaktpunkt über die gesamte Stecklänge eines Kontaktstifts reibt. Damit einher geht ein entsprechender Abrieb an der Kontaktstelle, was zwangsläufig zu einer Erhöhung des Durchgangswiderstandes der Steckverbindung führt. Umwelteinflüsse wie Schadgase, Feuchte, Wärme, etc. begünstigen darüber hinaus die Erosion der Kontaktstelle und des Kontaktstifts.

DE 946 363 C offenbart einen Steckkontakt, wobei ein Steckerstift in eine Kontaktbuchse eingeführt werden kann. Ein Kopfstück eines Gegenstücks wird zum Teil in eine Öffnung des Steckerstifts gedrückt, um diesen aufzuspreizen. Hierdurch wird ein Kontaktdruck an einer Stelle erhöht.

DE 10 2012 101709 A1 offenbart einen Steckverbinder mit einem ersten Federelement, welches eine Vielzahl von Lamellen aufweist. Ein Ringkörper weist eine Schlitz-förmige Öffnung auf. Durch die Schlitz-förmige Öffnung kann ein Einsetzen des ersten Federelements in einen Hülsenkörper aufgrund einer höheren Flexibilität des ersten Federelements erleichtert werden, in dem das erste Federelement und insbesondere der Ringkörper des ersten Federelements beim Einsetzen zusammengedrückt werden kann.

Aufgabe der Erfindung ist es somit, die bekannten Kontaktsysteme zu verbessern.

Die der Erfindung zu Grunde liegende Aufgabe wird durch einen Steckverbinder nach dem Anspruch 1 und einen Gegensteckverbinder nach dem Anspruch 5 gelöst. Vorteilhafte Weiterbildungen sind in den Unteransprüchen angegeben. Für die Erfindung wichtige Merkmale finden sich ferner in der nachfolgenden Beschreibung und den in den Zeichnungen, wobei die Merkmale sowohl in Alleinstellung als auch in unterschiedlichen Kombinationen für die Erfindung wichtig sein können, ohne dass hierauf nochmals explizit hingewiesen wird.

Dadurch, dass ein Führungsmittel eines Steckverbinders derart ausgebildet und angeordnet ist, dass Kontaktstege einer Kontaktbuchse eines Gegensteckverbinders zur Herstellung einer elektrisch leitfähigen Verbindung in Richtung des Kontaktstifts führbar sind und den Kontaktstift zu einer elektrischen Kontaktierung reibschlüssig umgreifen, werden Bereiche der elektrischen Kontaktierung und Bereiche, an denen Abrieb entstehen kann, vorteilhaft entkoppelt. Durch dieses Auseinanderfallen der Bereiche zur elektrischen Kontaktierung und zur Führung der Kontaktbuchse kann vorteilhaft die Anzahl von Steckzyklen erhöht werden und die Widerstandsfähigkeit des Steckverbinders beziehungsweise des Gegensteckverbinders gegenüber Umwelteinflüssen wird vorteilhaft erhöht. Entsprechend ergibt sich über die Lebenszeit ein im Wesentlichen konstanter Kontaktübergangswiderstand, da der mögliche Abrieb im Bereich der Führung der Kontaktbuchse keinen Einfluss auf diesen hat. Darüber hinaus wird die Beständigkeit gegenüber Vibrationen, die auf die Steckverbindung wirken, stark erhöht. Vorteilhaft kann der Buchsenkontakt aus vergleichsweise weichem Crimpmaterial wie beispielsweise Kupfer gefertigt sein, da das Führungsmittel auf der Seite des Kontaktstiftes die nötige Anpresskraft zur Herstellung des Reibschlusses erzeugt.

Des Weiteren ist das Führungsmittel als Ringfeder ausgebildet und weist in Umfangsrichtung zumindest eine Unterbrechung auf, wobei die Ringfeder im Wesentlichen koaxial zur Mittenlängsachse des Kontaktstifts angeordnet ist. Bei einer Zuführung der Kontaktstege der Kontaktbuchse werden die Kontaktstege durch die Ringfeder abgelenkt und in Richtung des Kontaktstifts gedrückt, wobei die nötige Anpresskraft der Kontaktstege auf den Kontaktstift zur Herstellung des Reibschlusses durch die Ringfeder erzeugt wird.

In einer vorteilhaften Ausführungsform ist der Kontaktstift entlang seiner Mittenlängsachse verschiebbar gelagert. Eine Druckfeder des Steckverbinders drückt den Kontaktstift in Steckrichtung. Damit kann vorteilhaft nach der Herstellung des Reibschlusses zwischen den Kontaktstegen und dem Kontaktstift der Kontaktstift eine Kontaktposition einnehmen, in der eine sichere elektrische Kontaktierung bei gleichzeitig minimiertem mögliche Abrieb im Bereich der elektrischen Kontaktierung ermöglicht wird. Dadurch, dass in der Kontaktposition die Haftreibung größer ist als die Federkraft oder gleich groß wie die Federkraft ist, wird vorteilhaft der Kontaktstift in der Kontaktbuchse eingeklemmt.

In einer vorteilhaften Ausführungsform weist das Führungsmittel einen Innendurchmesser auf, der kleiner ist als ein Außendurchmesser der zugeordneten Kontaktbuchse des Gegensteckverbinders. Dadurch kann vorteilhaft die Kontaktbuchse bis zum Führungsmittel ohne Reibung geführt werden. Zur Kontaktierung der Kontaktbuchse mit dem Kontaktstift führt der Innendurchmesser des Führungsmittels, der kleiner ist als der Außendurchmesser der zugeordneten Kontaktbuchse dazu, dass die Kontaktstege der Kontaktbuchse hin zu dem Kontaktstift geführt werden.

In einer vorteilhaften Ausführungsform weist der Kontaktstift einen Außendurchmesser auf, der kleiner ist als ein Innendurchmesser der zugeordneten Kontaktbuchse des Gegensteckverbinders in nicht kontaktiertem Zustand. Auch in dieser Ausführungsform führt diese Dimensionierung dazu, dass das in einer Vorsteckposition die Kontaktbuchse im Wesentlichen ohne Reibung dem Kontaktstift zugeführt werden kann.

Weitere Merkmale, Anwendungsmöglichkeiten und Vorteile der Erfindung ergeben sich aus der nachfolgenden Beschreibung von Ausführungsbeispielen der Erfindung, die in den Figuren der Zeichnung dargestellt sind. Dabei bilden alle beschriebenen oder dargestellten Merkmale für sich oder in beliebiger Kombination den Gegenstand der Erfindung, unabhängig von ihrer Zusammenfassung in den Patentansprüchen oder deren Rückbeziehung sowie unabhängig von ihrer Formulierung beziehungsweise Darstellung in der Beschreibung beziehungsweise in der Zeichnung. Für funktionsäquivalente Größen und Merkmale werden in allen Figuren auch bei unterschiedlichen Ausführungsformen die gleichen Bezugszeichen verwendet.

Nachfolgend werden Ausführungsformen der Erfindung unter Bezugnahme auf die Zeichnung erläutert. In der Zeichnung zeigen:
Figur 1 eine schematische Schnittdarstellung eines Steckverbinders;
Figur 2 eine schematische Schnittdarstellung eines zu dem Steckverbinder aus Figur 1 korrespondierenden Gegensteckverbinders;
Figur 3 eine schematische Schnittdarstellung des Steckverbinders und des Gegensteckverbinders in einer Vorsteckposition; und
Figur 4 eine schematische Schnittdarstellung des Steckverbinders und des Gegensteckverbinders in einer Steckposition.

Figur 1 zeigt eine schematische Schnittdarstellung eines Steckverbinders 2 zur Herstellung einer elektrisch leitfähigen Verbindung. Der Steckverbinder 2 umfasst ein Führungsmittel 4 und einen Kontaktstift 6, die in einem Isolierkörper 8 angeordnet sind. Der Steckverbinder 2 ist im Wesentlichen rotationssymmetrisch um eine Mittenlängsachse aufgebaut.

Der Kontaktstift 6 ist entlang der Mittenlängsachse 10 in dem Isolierkörper 8 verschiebbar gelagert. Eine Druckfeder 12, die sich entgegen einer Steckrichtung 14 des Steckverbinders 2 an einem zu dem Isolierkörper 8 feststehenden Abschnitt 16 abstützt, drückt den Kontaktstift 6 in die Steckrichtung 14 des Steckverbinders 2. Entgegen der Steckrichtung 14 ist in dem Bereich 18 des Kontaktstifts 6 eine elektrische Kontaktierung beispielsweise mit einem Kabel anordenbar. Ein Anschlagbereich 20 des Isolierkörpers 8 begrenzt gemeinsam mit einem entsprechenden Durchmesservorsprung 22 des Kontaktstifts 6 die Bewegung des Kontaktstifts 6 in die Steckrichtung 14.

Der Kontaktstift 6 befindet sich in einer Position, in der der Kontaktstift 6 nicht entgegen der Steckrichtung 14 kraftbeaufschlagt ist. In dieser Vorsteckposition des Kontaktstifts 6 erstreckt sich der Kontaktstift 6 vollständig durch das Führungsmittel 4.

In der Steckrichtung 14 weist der Kontaktstift 6 einen Außendurchmesser 24 auf. Der Bereich des Kontaktstifts 6 mit dem Außendurchmesser 24 ist gemeinsam mit dem Führungsmittel 4 in einem Aufnahmebereich 26 des Isolierkörpers 8 angeordnet.

Das Führungsmittel 4 ist in einer umlaufenden Innennut 28 des Aufnahmebereichs 26 angeordnet. Entgegen der Steckrichtung 14 des Steckverbinders 4 weist das Führungsmittel 4 eine Einführschräge 30 auf, die bis zu dem Innendurchmesser 32 des Führungsmittels 4 führt. Der Aufnahmebereich 26 des Isolierkörpers 8 selbst weist einen Innendurchmesser 34 auf. Das Führungsmittel 4 ist als Ringfeder ausgebildet und weist in Umfangsrichtung zumindest eine Unterbrechung auf, um die gewünschte Elastizität bereitzustellen. In Steckrichtung 14 verjüngt sich ein Außendurchmesser 36 auf einen Außendurchmesser 38. Figur 2 zeigt eine schematische Schnittdarstellung eines Gegensteckverbinders 40, der zur Anordnung an dem Steckverbinder 2 ausgebildet ist. Der Gegensteckverbinder 40 weist einen Isolierkörper 42 und eine Kontaktbuchse 44 auf, die in dem Isolierkörper 42 angeordnet ist. Ein Bereich 46 der Kontaktbuchse 44 dient zur elektrischen Kontaktierung, beispielsweise mit einem entsprechenden Kabel. Der Gegensteckverbinder 40 ist im Wesentlichen konzentrisch um eine Mittenlängsachse 48 aufgebaut. Die Kontaktbuchse 44 weist einen zu dem Isolierkörper 8 korrespondierenden Aufnahmebereich 50 auf.

In dem Aufnahmebereich 50 weist die Kontaktbuchse 44 von Schlitzen 52 unterbrochene Kontaktstege 54 auf, die vorzugsweise spiegelsymmetrisch zur Mittenlängsachse 48 angeordnet sind und sich im Wesentlichen parallel zur Mittenlängsachse 48 erstrecken. Die Kontaktstege 54 zeigen in eine Steckrichtung 56 des Gegensteckverbinders 40. Des Weiteren können sich gegenüberliegende Kontaktstege 54 aufeinander zu in Richtung der Mittenlängsachse 48 bewegt werden, was auch durch die Schlitze 52 ermöglicht wird. Die Kontaktbuchse 44 weist im Bereich der Kontaktstege 54 einen Innendurchmesser 58 und einen Außendurchmesser 60 auf. Zum distalen Ende hin weisen die Stege 54 der Kontaktbuchse 44 eine jeweilige zu der Einführschräge 30 korrespondierende Einführschräge 62 auf.

Bei Auftreffen der Einführschräge 62 auf die Einführschräge 30 werden die Kontaktstege 54 durch das Führungsmittel 4 in Richtung des Kontaktstifts 6 abgelenkt und das Führungsmittel 4 bringt die notwendige Anpresskraft auf, um die Kontaktstege 54 reibschlüssig mit dem Kontaktstift 6 elektrisch zu kontaktieren und den Kontaktstift 6 entgegen der Steckrichtung 14 zu drücken. Der Aufnahmebereich 50 weist einen Innendurchmesser 64 auf, der größer ist als der Außendurchmesser 38. Der Isolierkörper 42 weist einen Außendurchmesser 66 auf.

Die Kontaktstege 54 weisen jeweils außenliegende Führungsabschnitte 68 auf, die bei einem Auftreffen auf das Führungsmittel 4 die Kontaktstege 54 jeweils in Richtung der Mittenlängsachse 48 hin zu dem Kontaktstift 6 drücken. Gleichzeitig werden innenliegende Kontaktabschnitte 70 auf den Kontaktstift 6 gedrückt und führen somit zu einer elektrischen Verbindung zwischen der Kontaktbuchse 44 und dem Kontaktstift 6. Die so separierten Führungsabschnitte 68 und Kontaktabschnitte 70 ermöglichen, dass ein Abrieb im Bereich der Führungsabschnitte 68 keinen nachteiligen Einfluss auf die Funktion der Kontaktabschnitte 70 hat.

Figur 3 zeigt eine schematische Schnittdarstellung des Steckverbinders 2 und des korrespondierenden Gegensteckverbinders 40 in einer Vorsteckposition. In dieser Vorsteckposition werden die Kontaktstege 54 im Wesentlichen parallel zueinander auf den Kontaktstift 6 zugeführt. Gleichzeitig greift der Isolierkörper 8 in den Aufnahmeraum 50 des Isolierkörpers 42 ein. Bis zu der gezeigten Vorsteckposition läuft der Kontaktstift 6 ohne Reibung und Kontaktierung zur Kontaktbuchse 44. Gleichzeitig befindet sich der Kontaktstift 6 bei Erreichen der gezeigten Vorsteckposition bereits innerhalb der Kontaktbuchse 44.

Figur 4 zeigt eine schematische Schnittansicht des Steckverbinders 2 und des Gegensteckverbinders 40 in einer Steckposition. Es ist gezeigt, wie sich die einzelnen Komponenten des Steckverbinders 2 und des Gegensteckverbinders 40 in einer Kontaktposition befinden. Der Steckverbinder 2 und der Gegensteckverbinder 40 bilden ein Steckverbindersystem zum Herstellen der elektrisch leitfähigen Verbindung.

Ausgehend von der in Figur 3 gezeigten Vorsteckposition wurden in Figur 4 der Steckverbinder 2 und der Gegensteckverbinder 40 weiter aufeinander zu bewegt, was dazu führt, dass die Kontaktstege 54 in Richtung der Mittenlängsachse 10 beziehungsweise 48 geführt werden und damit dem Kontaktstift 6 reibschlüssig umgreifen. Durch diesen entstehenden Reibschluss drückt die Kontaktbuchse 44 den Kontaktstift 6 entgegen der Steckrichtung 14 und komprimiert somit die Druckfeder 12. Die Kontaktstege 54 umgreifen somit den Kontaktstift 6 reibschlüssig und kontaktieren den Kontaktstift 6 mittels der innenliegenden Kontaktabschnitte 70.

In dem in den Figuren 1 bis 4 gezeigten Ausführungsbeispiel ist der Kontaktstift 6 beweglich in dem Steckverbinder 2 gelagert. Die Kontaktbuchse 44 ist hingegen feststehend in dem Gegensteckverbinder 40 angeordnet.

## Patentansprüche

1. Steckverbinder (2) zur Anordnung an einem Gegensteckverbinder (40) und zur Herstellung einer elektrisch leitfähigen Verbindung, wobei der Steckverbinder (2) ein Führungsmittel (4) und einen Kontaktstift (6) umfasst, wobei das Führungsmittel (4) derart ausgebildet und angeordnet ist, dass Kontaktstege (54) einer Kontaktbuchse (44) des Gegensteckverbinders (40) zur Herstellung der elektrisch leitfähigen Verbindung mittels des Führungsmittels (4) in Richtung des Kontaktstifts (6) führbar sind und den Kontaktstift (6) zu einer elektrischen Kontaktierung reibschlüssig umgreifen, dadurch gegenzeichnend dass das Führungsmittel (4) als Ringfeder ausgebildet ist und in Umfangsrichtung zumindest eine Unterbrechung aufweist, und wobei die Ringfeder im Wesentlichen koaxial zur Mittenlängsachse (10) des Kontaktstifts (6) angeordnet ist.

2. Steckverbinder (2) nach Anspruch 1, wobei der Kontaktstift (6) entlang seiner Mittenlängsachse (10) verschiebbar gelagert ist, und wobei eine Druckfeder (12) des Steckverbinders (2) den Kontaktstift (6) in eine Steckrichtung (14) des Steckverbinders (2) drückt.

3. Steckverbinder (2) nach einem der vorstehenden Ansprüche, wobei das Führungsmittel (4) einen Innendurchmesser (32) aufweist, der kleiner ist als ein Außendurchmesser (60) der zugeordneten Kontaktbuchse (44) des Gegensteckverbinders (40).

4. Steckverbinder (2) nach einem der vorstehenden Ansprüche, wobei der Kontaktstift (6) einen Außendurchmesser (24) aufweist, der kleiner ist als ein Innendurchmesser (58) der zugeordneten Kontaktbuchse (44) des Gegensteckverbinders (40) in nicht kontaktiertem Zustand.

5. Gegensteckverbinder (40) zur Anordnung an einem Steckverbinder (2) und zur Herstellung einer elektrisch leitfähigen Verbindung, wobei der Gegensteckverbinder (40) eine Kontaktbuchse (44) mit zumindest zwei Kontaktstegen (54) umfasst, wobei die zumindest zwei Kontaktstege (54) derart ausgebildet und angeordnet sind, dass die Kontaktstege (54) zur Herstellung der elektrisch leitfähigen Verbindung mittels, in Umfangsrichtung zumindest eine Unterbrechung aufweisenden Führungsmittels (4) des Steckverbinders (2) in Richtung eines Kontaktstifts (6) des Steckverbinders (2) führbar sind und den Kontaktstift (6) zu einer elektrischen Kontaktierung reibschlüssig umgreifen, und wobei die Kontaktstege (54) derart ausgebildet und angeordnet sind, dass die Kontaktstege (54), die dem als Ringfeder ausgebildeten, und im Wesentlichen koaxial zur Mittenlängsachse (10) des Kontaktstifts (6) angeordneten Führungsmittel (4) zugeführt werden, in Richtung des Kontaktstifts (6) gedrückt werden.

6. Gegensteckverbinder (40) nach Anspruch 5, wobei die Kontaktbuchse (44) derart ausgebildet und angeordnet ist, dass der Kontaktstift (6) des Steckverbinders (2), der entlang seiner Mittenlängsachse (10) verschiebbar in dem Steckverbinder (2) gelagert ist und mittels einer Druckfeder (12) in Steckrichtung (14) gedrückt ist, nach Herstellung des Reibschlusses zwischen den Kontaktstegen (54) und dem Kontaktstift (6) bezüglich dem Steckverbinder (2) eine Kontaktposition einnimmt.

7. Gegensteckverbinder (40) nach Anspruch 5 oder 6, wobei die Kontaktstege (54) koaxial zur Mittenlängsachse (48) der Kontaktbuchse (44) angeordnet sind, und wobei der Außendurchmesser (60) der Kontaktbuchse (44) größer ist als ein Innendurchmesser (32) des zugeordneten Führungsmittels (4) des Steckverbinders (2).

8. Gegensteckverbinder (40) nach einem der Ansprüche 5 bis 7, wobei die Kontaktbuchse (44) in nicht kontaktiertem Zustand einen Innendurchmesser (58) aufweist, der größer ist als ein Außendurchmesser (24) des zugeordneten Kontaktstifts (6) des Steckverbinders (2) .

9. Steckverbindersystem zum Herstellen einer elektrisch leitfähigen Verbindung, umfassend den Steckverbinder (2) nach einem der Ansprüche 1 bis 4, und den Gegensteckverbinder (40) nach einem der Ansprüche 5 bis 8.

## Claims

1. A connector (2) for disposition on a mating connector (40) and for establishing an electrically conductive connection, wherein the connector (2) includes a guide means (4) and a contact pin (6), and the guide means (4) is embodied and disposed such that contact pegs (54) of a contact bush (44) of the mating connector (40) can be guided, for producing the electrically conductive connection, by means of the guide means (4) in the direction of the contact pin (6) and grasp the contact pin (6) in friction-locking fashion for electrical contacting,
**characterized in that**
the guide means (4) is embodied as an annular spring and has at least one interruption in the circumferential direction, and the annular spring is disposed essentially coaxially to the longitudinal center axis (10) of the contact pin (6).

2. The connector (2) of claim 1, wherein the contact pin (6) is supported displaceably along its longitudinal center axis (10), and a compression spring (12) of the connector (2) presses the contact pin (6) in a plug-in direction (14) of the connector (2).

3. The connector (2) of one of the foregoing claims, wherein the guide means (4) has an inside diameter (32) that is smaller than an outside diameter (60) of the associated contact bush (44) of the mating connector (40).

4. The connector (2) of one of the foregoing claims, wherein the contact pin (6) has an outside diameter (24) which is smaller than an inside diameter (58) of the associated contact bush (44) of the mating connector (40), in the non-contacted state.

5. A mating connector (40) for disposition on a connector (2) and for producing an electrically conductive connection, wherein the mating connector (40) includes a contact bush (44) with at least two contact pegs (54), and the at least two contact pegs (54) are embodied and disposed such that the contact pegs (54), for producing the electrically conductive connection, can be guided in the direction of a contact pin (6) of the connector (2) by means of a guide means (4) of the connector (2), which guide means has at least one gap in the circumferential direction and grasps the contact pin (6) in friction-locking fashion for electrical contacting, and wherein the contact pegs (54) are embodied and disposed such that the contact pegs (54), which are delivered to the guide means (4) that is embodied as an annular spring and is disposed essentially coaxially to the longitudinal center axis (10) of the contact pin (6), are pressed in the direction of the contact pin (6).

6. The mating connector (40) of claim 5, wherein the contact bush (44) is embodied and disposed such that the contact pin (6) of the connector (2), which pin is supported displaceably in the connector along its longitudinal center axis (10) and is pressed by means of a compression spring (12) in the plug-in direction (14), assumes a contact position with respect to the connector (2) after the friction lock between the contact pegs (54) and the contact pin (6) has been established.

7. The mating connector (40) of claim 5 or 6, wherein the contact pegs (54) are disposed coaxially to the longitudinal center axis (48) of the contact bush (44), and wherein the outside diameter (60) of the contact bush (44) is greater than an inside diameter (32) of the associated guide means (4) of the connector (2).

8. The mating connector (40) of one of claims 5 through 7, wherein the contact bush (44), in the non-contacted state, has an inside diameter (58) which is greater than an outside diameter (24) of the associated contact pin (6) of the connector (2).

9. A connector system for producing an electrically conductive connection, including the connector (2) of one of claims 1 through 4 and the mating connector (40) of one of claims 5 through 8.

## Revendications

1. Connecteur électrique (2) destiné à être agencé sur un connecteur électrique complémentaire (40) et destiné à établir une liaison électro-conductrice, le connecteur électrique (2) comportant un moyen de guidage (4) et une broche de contact (6), le moyen de guidage (4) étant conçu et agencé de telle manière que des éléments jointifs de contact (54) d'une douille de contact (44) du connecteur électrique complémentaire (40), pour l'établissement de la liaison électro-conductrice, peuvent être guidés à l'aide du moyen de guidage (4) en direction de la broche de contact (6) et enserrent par friction la broche de contact (6) afin d'obtenir une mise en contact électrique, **caractérisé en ce que** le moyen de guidage (4) est réalisé sous la forme d'un ressort annulaire et présente dans la direction périphérique au moins une interruption, et le ressort annulaire est agencé de manière sensiblement coaxiale par rapport à l'axe longitudinal médian (10) de la broche de contact (6) .

2. Connecteur électrique (2) selon la revendication 1, la broche de contact (6) étant montée de manière à pouvoir se déplacer le long de son axe longitudinal médian (10), et un ressort de compression (12) du connecteur électrique (2) pressant la broche de contact (6) dans une direction de connexion (14) du connecteur électrique (2).

3. Connecteur électrique (2) selon l'une quelconque des revendications précédentes, le moyen de guidage (4) présentant un diamètre intérieur (32) qui est inférieur au diamètre extérieur (60) de la douille de contact (44) associée du connecteur électrique complémentaire (40).

4. Connecteur électrique (2) selon l'une quelconque des revendications précédentes, la broche de contact (6) présentant un diamètre extérieur (24) qui est inférieur à un diamètre intérieur (58) de la douille de contact (44) associée du connecteur électrique complémentaire (40) dans un état non mis en contact.

5. Connecteur électrique complémentaire (40) destiné à être agencé sur un connecteur électrique (2) et à établir une liaison électro-conductrice, le connecteur électrique complémentaire (40) comportant une douille de contact (44) pourvue d'au moins deux éléments jointifs de contact (54), les deux éléments jointifs de contact (54) ou plus étant conçus et agencés de telle sorte que les éléments jointifs de contact (54), pour établir la liaison électro-conductrice, peuvent être guidés à l'aide d'un moyen de guidage (4), du connecteur (2), présentant au moins une interruption dans la direction périphérique, en direction d'une broche de contact (4) du connecteur électrique (2) et enserrent par friction la broche de contact (6) en vue d'une mise en contact électrique, et les éléments jointifs de contact (54) étant conçus et agencés de telle sorte que les éléments jointifs de contact (54), qui sont amenés au moyen de guidage (6) réalisé sous la forme d'un ressort annulaire et agencé de manière sensiblement coaxiale par rapport à l'axe longitudinal médian (10) de la broche de contact (6), sont pressés en direction de la broche de contact (6).

6. Connecteur électrique complémentaire (40) selon la revendication 5, la douille de contact (44) étant conçue et agencée de telle sorte que la broche de contact (6) du connecteur électrique (2), qui est montée dans le connecteur électrique (2) de manière à pouvoir se déplacer le long de son axe longitudinal médian (10) et est pressée dans la direction de connexion (14) au moyen d'un ressort de compression (12), occupe une position de contact par rapport au connecteur électrique (2) une fois la friction établie entre les éléments jointifs de contact (54) et la broche de contact (6).

7. Connecteur électrique complémentaire (40) selon la revendication 5 ou 6, les éléments jointifs de contact (54) étant agencés de manière coaxiale par rapport à l'axe longitudinal médian (48) de la douille de contact (44), et le diamètre extérieur (60) de la douille de contact (44) étant supérieur à un diamètre intérieur (32) du moyen de guidage (4) associé du connecteur électrique (2) .

8. Connecteur électrique complémentaire (40) selon l'une quelconque des revendications 5 à 7, la douille de contact (44) présentant dans un état non mis en contact un diamètre intérieur (58) qui est supérieur au diamètre extérieur (24) de la broche de contact (6) associée du connecteur électrique (2).

9. Système de connexion électrique pour l'établissement d'une liaison électro-conductrice, comprenant le connecteur électrique (2) selon l'une quelconque des revendications 1 à 4, et le connecteur électrique complémentaire (40) selon l'une quelconque des revendications 5 à 8.
